# FASCICULE DE BREVET EUROPEEN

(11) **EP 0 170 570 B1**
(45) Date de publication et mention de la délivrance du brevet: **22.04.1987**
(21) Numéro de dépôt: 85401336.4
(22) Date de dépôt: 02.07.1985
(51) Int. Cl.: B65D 5/00, B31B 7/00

(54) **Emballage pour le conditionnement de lots d'objets de volumes différents et son procédé de fabrication**
Verpackung zum Behandeln einer Anzahl von Gegenständen unterschiedlichen Volumens und Verfahren zu ihrer Herstellung
Packaging for preserving the condition of objects with different volumes, and process for their manufacture

(30) Priorité: 03.07.1984 FR 8410529
(43) Date de publication de la demande: 05.02.1986
(73) Titulaire: SOCIETE CONTINENTALE DU CARTON ONDULE SOCAR Société Anonyme dite:, 94160 Saint-Mandé (FR)
(72) Inventeur: Poyet, Aimé, F-69130 Ecully (FR); Choquet, Alain, F-94460 Ezanville (FR); Pelletier, Régis, F-69006 Lyon (FR)
(74) Mandataire: Brot, Philippe

## Description

La présente invention concerne un emballage pour le conditionnement de lots d'objets ayant des volumes différents. Elle concerne également un procédé de fabrication d'un tel emballage.

Il arrive fréquemment que des fabricants de produits ou des grossistes, par exemple dans le domaine de fa parfumerie ou de la pharmacie, aient à conditionner dans des emballages en carton, en carton ondulé ou en une autre matière semi-rigide, des lots d'objets dont le volume varie en fonction des destinataires et peut être parfois relativement peu important. I est clair qu'il ne leur est pas possible d'utiliser pour chaque commande un emballage spécialement adapté au volume du lot considéré, car cela supposerait qu'ils disposent d'emballages extrêmement variés et, même si c'était le cas, le choix d'un emballage correspondant précisément au volume à conditionner compliquerait considérablement les opérations de manutention.

Pour remédier à cet inconvénient, on a proposé d'utiliser un emballage de volume standard, par exemple une caisse américaine, au fond de laquelle les objets sont rangés, et d'y caler ces objets à l'aide de matériaux de remplissage tels que des papiers, des copeaux de bois, des particules de matière plastique ou divers débris de matière synthétique. Ce processus est cependant peu pratique, car les opérations de conditionnement ne peuvent être automatisées. En outre, le déchargement, effectué manuellement, est compliqué par la présence du matériau de calage, que l'on doit préalablement dégager et qui est d'un maniement malaisé.

En vue d'éviter ces inconvénients, on a proposé de loger les objets à conditionner dans des barquettes comprenant deux parois surélevées, puis de faire passer un film d'une matière thermorétractable au-dessous du fond de la barquette pour le rabattre au-dessus des objets, après passage au-dessus des parois les pl us basses. En provoquant la rétraction du film de matière plastique, on plaque les objets contre le fond de la barquette et celle-ci peut être ensuite introduite latéralement dans une caisse américaine de dimensions intérieures correspondant aux dimensions hors-tout de la barquette.

Un tel mode de conditionnement est cependant coûteux et l'emballage résultant a une résistance à la compression verticale limitée, puisque seules les parois surélevées de la barquette y contribuent.

En vues de renforcer la résistance à la compression verticale des barquettes de ce type équipées d'un film thermorétractable, le brevet français N° 2498561 a proposé de coiffer la barquette pleine avec un élément en carton ou carton ondulé à section en U, dont les parties correspondant aux branches du U ont une hauteur égale à celle des parois les plus hautes de la barquette. Le coût de tels emballages est modéré, mais leur résistance à la compression verticale demeure peu importante, ce qui nuit au gerbage des emballages pleins.

Dans le brevet français N_{°} 2 426 620, ainsi que dans le brevet français N° 2 506 722 de la Demanderesse, on décrit également des emballages, notamment des caisses américaines, équipés d'un film en une matière thermorétractable mais dans lesquels le film est collé soit sur la face interne du fond ou de rabats internes attenants à des parois latérales et appliqués contre le fond, soit sur la base des faces internes des parois latérales.

Avec un tel mode de conditionnement, toutefois, les produits à emballer ne peuvent avoir qu'un poids relativement modéré, car, en cas de chute ou de choc violent de l'emballage, il existe des risques importants de désolidarisation du film de matière plastique et de l'emballage au niveau des points de collage.

La présente invention concerne les emballages en carton ou carton ondulé, notamment les caisses américaines du type dans lequel un film de matière plastique thermorétractable est solidaire de la partie de fond. L'invention vise plus précisément à renforcer l'assemblage du film et de l'emballage, tout en proposant un ensemble susceptible d'être fabriqué à haute cadence et, par conséquent, d'un coût modique, qui soit apte à être rempli et obturé mécaniquement, quel que soit le volume du lot d'objets à conditionner.

A cet effet, l'invention a pour objet un emballage pour le conditionnement de lots d'objets de volumes différents, du type comprenant une caisse américaine ou similaire et un film de matière plastique thermorétractabte solidaire du fond de la caisse, caractérisé en ce que le film de matière plastique est pincé entre les rabats externes, attenants à deux parois parallèles de la caisse et constituant le fond proprement dit de l'emballage, et les rabats internes, attenants aux deux autres parois et doublant ce fond intérieurement.

Du fait qu'il est prisonnier entre te fond et les rabats intérieurs de la caisse, sur lesquels reposent les objets conditionnés, l'e film thermorétractable ne risquera pas de se désolidariser accidentellement de l'emballage, d'autant qu'après thermoré- traction, il enserrera étroitement les rabats intérieurs. On obtient ainsi un emballage beaucoup plus fiable que ceux dans lesquels un ou des films- de matière plastique sont collés contre le fond ou contre les parois latérales de la caisse américaine.

Naturellement, lorsque l'on parle de caisse américaine ou similaire, dans la définition de l'invention, on entend tout emballage en carton, carton ondulé ou autre matière semi-rigide, dans lequel une partie de fond est doublée intérieurement par des rabats attenants à deux parois latérales. Il est clair, cependant, que, du fait de leur grande diffusion et de leur facilité de fabrication, les caisses américaines proprement dites seront préférées dans le cadre de l'invention.

Avantageusement, dans le cas où il s'avérera nécessaire de renforcer l'assujettissement du film plastique à la partie de fond, notamment dans le cas où le lot d'objets sera disposé au centre de l'emballage et lorsque les produits conditionnés seront relativement lourds, on pourra fixer le film plastique sur la partie interne des rabats extérieurs constituant le fond ou, de préférence, sur ta face des rabats intérieurs tournée vers le fond par collage par exemple. Ce collage vise essentiellement à maintenir le film contigu aux arêtes inférieures de la caisse, et à éviter qu'il ne glisse transversalement vers la partie centrale de l'emballage, ce qui aurait pour effet de relâcher le verrouillage en position qu'il exerce sur les produits conditionnés. Ce collage n'a donc qu'un rôle auxiliaire de maintien en position des objets au fond de l'emballage, en retenant latéralement le film, qui est pincé entre le fond et les rabats internes de l'emballage.

Ces rabats seront de préférence jointifs, mais le choix du type précis d'emballage en carton ou carton ondulé dépendra de la nature et du volume des produits conditionnés, car un objet relativement volumineux, reposant à la fois sur les deux rabats, ne nécessitera pas des rabats jointifs.

De façon usuelle, l'emballage sera formé, à sa partie inférieure (rabats extérieurs du fond de la caisse américaine) et à sa partie supérieure (rabats extérieurs de la face supérieure), à l'aide d'un ruban adhésif ou gommé. Le collage peut être effectué à l'aide d'une colle «Hot Melt» ou à froid.

L'emballage conforme à l'invention peut être réalisé par différents procédés. Avantageusement, toutefois, on pourra utiliser le procédé suivant, qui constitue un autre objet de l'invention.

Ce procédé est caractérisé en ce que, l'emballage étant ouvert à sa partie supérieure et à sa partie inférieure, le film de matière plastique thermorétractable, déroulé à partir d'une bobine à l'aide d'un moyen d'entraînement, est abaissé à l'intérieur de l'emballage à l'aide d'un piston ou similaire, parallèlement à deux parois latérales opposées, jusqu'à dépasser l'arête libre des rabats, en ce que les deux rabats attenants aux deux autres parois latérales, de préférence celles ayant la plus petite largeur, sont alors repliés vers l'intérieur de l'emballage perpendiculairement aux parois attenantes et sont éventuellement encollés par points sur leur face externe, en ce que le film est alors ramené en contact avec la face externe des rabats précédemment repliés, en ce que les deux autres rabats sont repliés à leur tour et appliqués contre la face externe dudit film, et en ce que celui-ci est découpé latéralement, de manière à définir des parties destinées à être rabattues ultérieurement sur les objets conditionnés, préalablement à la rétraction du film plastique.

Un tel procédé est donc simple et facile à mettre en oeuvre à l'aide d'un processus entièrement automatisé et l'emballage ainsi réalisé se prêtera lui- même à un conditionnement facile semi-automatisé et sûr des lots d'objets de volumes différents.

Bien entendu, le procédé qui vient d'être défini n'a pas de caractère limitatif et l'homme de l'art pourra concevoir d'autres procédés de fabrication de l'emballage faisant l'objet de la présente invention.

Celle-ci sera décrite ci-après plus en détail, en référence aux dessins schématiques annexés, sur lesquels:
La figure 1 est une vue en perspective de l'emballage conforme à l'invention;
Les figures 2, 3 et 4 illustrent le procédé de mise en oeuvre de cet emballage;

Les figures 5 à 8 sont des coupes verticales schématiques illustrant une mécanisation de ce procédé.

Comme on le voit sur la figure 1, l'emballage conforme à l'invention comprend une caisse américaine 1 et un film en une matière plastique thermorétractable 2. Ce film est pincé entre le fond proprement dit de la caisse, constitué par les volets externes 3 attenants aux parois latérales 4 (de préférence les plus larges), ces volets 3 étant assemblés entre eux par un ruban adhésif non représenté, et les volets internes 5, attenants aux parois latérales 6 de la caisse.

Comme schématisé sur les figures 2, 3 et 4, cet emballage peut être réalisé de façon simple en introduisant le film 2 à l'intérieur de la caisse 1, ouverte à ses deux extrémités, avec les volets 3 et 5 disposés dans le prolongement des parois attenantes ou s'écartant du plan de celles-ci vers l'extérieur. Le film est introduit dans l'emballage avec ses deux brins 2a, 2b appliqués sur la face interne des parois 4, jusqu'à ce que la partie 2c réunissant les brins 2a et 2b dépasse l'extrémité des volets 3 et 5 (figure 1 ). Les volets 5 sont alors rabattus à angle droit vers l'intérieur de la caisse (figure 3), puis les deux brins 2a, 2b du film 2 sont alors remontés le long des parois 4 (figure 4), de manière à appliquer la partie 2c contre la face externe des volets 5, éventuellement encollés. Les volets 3 sont alors rabattus perpendiculairement aux parois 4 (figure 1 ) et assemblés entre eux au moyen d'une bande adhésive, de sorte que le film 2 est fermement pincé entre les volets 3 et 5, avec les avantages qui en résulteront, c'est-à-dire l'élimination des risques de désolidarisation du film 2 et de la caisse.

Ainsi qu'il a été indiqué ci-dessus, afin d'éviter, dans certains cas particuliers, un glissement latéral du film 2 vers l'une ou l'autre des parois 6, on pourra éventuellement rendre le film solidaire, par exemple par collage, des volets 3 ou, de préférence, des volets 5.

Les figures 5 à 8 illustrent sous une forme schématique un mécanisme simple pour la mise en oeuvre du procédé qui vient d'être décrit.

La caisse américaine 1, ouverte à son extrémité supérieure, est positionnée à l'aide d'un système de guides 10 au-dessous d'un piston 11, de section sensiblement égale à la section transversale interne de la caisse. Le film 2 est déroulé au-dessous du piston 11 à partir d'une bobine 12, en passant sur des rouleaux relais tels que 13, à l'aide d'une pince 14 commandée par un vérin 15. Un contrepoids 16 exerce sur le film 2 une traction, à l'encontre du vérin 15.

Afin de faciliter l'introduction du piston 11 dans la caisse 1, ainsi que la mise en place des produits à conditionner, les rabats supérieurs de la caisse américaine seront de préférence appliqués latéralement contre la face externe des parois latérales, comme représenté sur la figure 7. Dans ce but, deux rabats attenants à deux parois latérales contiguës pourront avantageusement, de façon connue en soi, être solidaires l'un de l'autre au niveau de leur arête libre, la découpe qui les sépare ne se prolongeant pas jusqu'à cette arête. La caisse étant aplatie, les rabats sont appliqués contre les faces latérales et la caisse est ensuite ouverte.

Le piston 11 est ensuite introduit dans la caisse 1 (figure 6) en repoussant le film 2 à l'intérieur de celle-ci, jusqu'à ce qu'il dépasse l'extrémité inférieure des rabats inférieurs 3 et 5.

Les deux brins du film 2 qui dépassent à la partie inférieure de l'emballage sont alors écartés l'un de l'autre, par exemple à l'aide d'un système de ventouses 17 commandées par des vérins 18, ce qui aura pour effet d'écarter les rabats 3 l'un de l'autre.

Les rabats 5 sont alors repliés vers l'intérieur de la caisse américaine, perpendiculairement aux parois attenantes, à l'aide d'un système de patins presseurs ou similaires et leur face externe est éventuellement encollée (figure 8). L'action des ventouses 17 est alors supprimée, le piston ¹1 est remontéà unstade intermédiaire et, en agissantsur le contrepoids 16 (ou à l'aide d'un moteur auxiliaire), on fait également monter le film 2 jusqu'à ce que sa partie inférieure vienne en contact avec la face externe des volets 5 (figure 8), des patins presseurs 19 venant alors replier les rabats 3 contre le film 2.

Les rabats 3 sont alors assemblés à l'aide d'un ruban adhésif ou collage Hot Melt ou à froid (non représenté) et le film 2 est coupé à t'aide d'un couteau 20.

Les produits à conditionner sont ensuite disposés dans l'emballage et les parties 2a et 2b du film thermorétractable sont rabattues sur ces produits. Une pulsation d'air chaud suffit alors à assurer l'auto-soudure des parties 2aet 2b et la rétraction du film.

O n voit qu'un tel système peut être m is en œuvre semi-automatiquement, c'est-à-dire avec l'emballage mis en forme manuellement par l'opérateur et introduit par celui-ci au poste de mise en place du film, ou automatiquement, la caisse américaine étant alors distribuée à plat à partir d'un magasin et mise en volume de façon usuelle à l'aide de dispositifs à ventouses.

Le procédé qui vient d'être décrit n'utilise qu'un seul film de matière plastique, mais on ne sortirait pas du cadre de l'invention en utilisant deux films, déroulés à partir de deux bobines, dont les extrémités, après chevauchement, sont soudées sous pression à l'extérieur des rabats internes 5.

On conçoit que la mise en place des produits à conditionner et la rétraction du film plastique s'opèrent très facilement à l'aide de l'emballage conforme à l'invention et que cet emballage est beaucoup plus fiable que les emballages similaires de la technique antérieure.

## Revendications

1. Embattage pour le conditionnement de lots d'objets de volumes différents du type comprenant une caisse américaine (1) ou similaire et un film (2) de matière plastique thermorétractable solidaire du fond de la caisse, caractérisé en ce que le film (2) de matière plastique est pincé entre les rabats externes (3), attenants à deux parois parallèles de la caisse et constituant le fond proprement dit de l'emballage, et les rabats internes (5), attenants aux deux autres parois et doublant ce fond intérieurement.

2. Emballage selon la revendication 1, caractérisé en ce que les rabats internes (5) de la caisse sont attenants aux parois de plus petite largeur.

3. Emballage selon l'une des revendications 1 et 2, caractérisé en ce que le film (2) de matière plastique est fixé sur la face interne des rabats externes (3) ou, de préférence, sur la face externe des rabats internes (5), notamment par collage.

4. Procédé de fabrication d'un emballage selon l'une des revendications 1 à 3, caractérisé en ce que, l'emballage étant ouvert à sa partie supérieure et à sa partie inférieure, lefilm (2) de matière plastique thermorétractable, déroulé à partir d'une bobine (12) à l'aide d'un moyen d'entraînement (14, 15) est abaissé à l'intérieur de l'emballage (1) à l'aide d'un piston (11 ) ou similaire, parallèlement à deux parois latérales opposées, jusqu'à dépasser l'arête libre des rabats, en ce que les deux rabats (5) attenants aux deux autres parois latérales, de préférence celles ayant la plus petite largeur, sont alors repliés à l'extérieur de l'emballage perpendiculairement aux parois attenantes et sont éventuellement encollés par points sur leur face externe, en ce que le film (2) est ensuite ramené en contact avec la face externe des rabats (5) précédemment repliés, en ce que les deux autres rabats (3) sent repliés à leur tour et appliqués contre la face externe dadit film (2) et en ce que celui-ci est découpé latéralement, de manière à définir des parties destinées à être rabattues ultérieurement sur les objets conditionnés, préalablement à fa rétraction du film plastique-

## Claims

1. Packaging for packing batches of objects of diffenng volumes, of the type comprising an American case (1) or the like and a fil'm (2) of heat-shrinkable plastics material firmly connected to the base of the case, characterized in that the film (2) of plastics material is gripped between the outer flaps (3), which adjoin two parallel walls of the case and constitute the actual base of the packaging, and the inner flaps (5), which adjoin the two other walls and line this base internally.

2. Packaging according to claim 1, characterized in that the inner flaps (5) of the case adjoin the narrower walls.

3. Packaging according to claim 1 or claim 2, characterized in that the film (2) of plastics materials is fixed to the inner faces of the outer flaps (3) or, preferably, to the outer faces of the inner flaps (5), especially by adhesion.

4. A process for manufacturing packaging according to any one of claims 1 to 3, characterized in that, with the packaging open at its upper and lower parts, the film (2) of heat-shrinkable plastics material, unwound from a reel (12) with the aid of a drive means (14,15), is lowered into the packaging (1) by means of a piston (11) or the like, in parallel with two opposed lateral walls, until it projects beyond the free edge of the flaps, in that the two flaps (5) adjoining the other two lateral walls, preferably the narrower ones, are then folded to the inside of the packaging at right angles to the adjoining walls and are optionally spread with glue at points on their outer faces, in that the film (2) is then brought into contact with the outer faces of the previously folded flaps (5), in that the two other flaps (3) are in turn folded and applied to the outer face of the said film (2) and in that this film (2) is cut off laterally to define parts intended subsequently to be folded down on the packaged objects, prior to shrinkage of the plastics film.

## Patentansprüche

1. Verpackung zum Behandeln einer Anzahl von Gegenständen unterschiedlichen Volumens, die eine Schachtel (1) oder dergleichen und einen Film aus plastischem thermoelastischen Material enthält, dadurch gekennzeichnet, dass die Folie aus plastischem Material zwischen den äusseren Klappen (3), die an zwei parallele Wände der Schachtel angrenzen und den eigentlichen Boden der Verpackung bilden und den inneren Klappen (5), die an diezwei anderen Wände angrenzen und diesen Boden innen verdoppeln, eingeklemmt ist.

2. Verpackung nach Anspruch 1, dadurch gekennzeichnet, dass die inneren Klappen (5) der Schachtel an die Wände mit geringerer Breite angrenzen.

3. Verpackung nach einem der Ansprüche 1 oder 2, dadurch gekennzeichnet, dass der Film (2) aus plastischem Material an der Innenfläche der äusseren Klappen (3) oder vorzugsweise an der Aussenfläche der inneren Klappen (5), insbesondere durch Verkleben fixiert ist.

4. Verfahren zur Herstellung einer Verpackung nach einem der Ansprüche 1 bis 3, dadurch gekennzeichnet, dass man während die Schachtel oben und unten geöffnet ist, die Folie (2) aus plastischem thermoelastischen Material von einer Spule (12) mittels eines Antriebselementes (14, 15) abwickelt und sie im Inneren der Schachtel (1 ) mit einem Stempel (11) oder ähnlichem absenkt und zwar parallel zu den gegenüberliegenden Seitenwänden bis über die freien Kanten der Klappen hinaus, so dass die zwei Klappen (5), die an die anderen Seitenwände angrenzen, vorzugsweise die mit der geringeren Breite, schon in das Innere der Schachtel senkrecht auf die angrenzenden Wände eingefaltet sind und dass sie eventuell auf ihrer Aussenfläche mit Klebepunkten versehen sind, so dass der daraufhin wieder zurückgezogene Film (2) mit der Aussenfläche der zuvor eingefalteten Klappen (5) in Kontakt kommt, worauf die zwei anderen Klappen (3) ihrerseits eingefaltet werden und gegen die äussere Fläche des Filmes (2) gelegt werden und dass sie anschliessend seitlich abgeschnitten werden, um Teile die am Schluss über die behandelten Gegenstände geschlagen werden, zu bilden, und zwar vor der Schrumpfung des plastischen Filmes.
